# EUROPÄISCHE PATENTSCHRIFT

(11) **EP 0 037 969 B1**
(45) Veröffentlichungstag und Bekanntmachung des Hinweises auf die Patenterteilung: **05.10.1983**
(21) Anmeldenummer: 81102481.9
(22) Anmeldetag: 02.04.1981
(51) Int. Cl.: F41H 11/08

(54) **Stachelband**
Barbed steel strap
Ruban en acier barbelé

(30) Priorität: 15.04.1980 DE 3014294
(43) Veröffentlichungstag der Anmeldung: 21.10.1981
(73) Patentinhaber: Graepel, Friedrich C., D-49624 Löningen (DE)
(72) Erfinder: Graepel, Friedrich C., D-49624 Löningen (DE)
(74) Vertreter: Busse & Busse Patentanwälte

## Beschreibung

Die Erfindung betrifft ein Stachelband aus Stahlblech in einer Ausbildung gemäß dem Oberbegriff des Anspruchs 1.

Bekannte Stachelbänder dieser Art bestehen aus Edelstahlblech, das den sehr langen und schlanken Stachelspitzen hinreichende Festigkeit gegen unerwünschte Verformungen verleiht und darüber hinaus korrosionsfrei ist. Die bekannten Stachelbänder weisen beidseits des Bandteils einander unversetzt paarweise gegenüberliegende Stachelteile auf, die ebenflächig seitwärts vom Bandteil vorstehen, der seinerseits zu einem etwa halbkreisförmigen Querschnitt gewölbt ist und schraubenlinienförmig zu einer Spirale gewickelt sein kann, wobei zum Materialausgleich angesichts der unterschiedlichen Radien des gewölbten und spiralig gewickelten Bandteils in dessen an die Längsränder angrenzenden Seitenbereichen dreieckförmige Ausklinkungen vorgesehen sind.

Derartige Stachelbänder haben zwar eine besonders gute Schutz- oder Sperrwirkung aufgrund ihrer langen Stachelspitzen, sind jedoch in der Herstellung ungewöhnlich teuer, da nicht nur hohe Materialkosten für das hochwertige Material, sondern auch hohe Fertigungskosten entstehen. Denn das zur Stabilisierung der Stachelspitzen hochfeste Material bereitet erhebliche Probleme beim Zuschneiden bzw. -stanzen, beim Formwölben des Bandteils und beim spiraligen Wickeln.

Daher finden in der Regel noch immer zumindest weit überwiegend Stachelbänder Anwendung, wie sie aus den DE-C 1 033 626 und DE-C 1 040 940 bekannt sind. Diese bekannten Stachelbänder bestehen aus unlegiertem, zum Korrosionsschutz gegebenenfalls verzinktem Stahlblech, das eine wesentlich geringere Festigkeit und Formhaltigkeit darbietet und daher in aller Regel einen Federstahldraht als Seele umfaßt, der vom Bandteil mehr oder weniger ummantelt ist, wobei den Federstahldraht nicht ummantelnde Randteile die Stachelteile bilden. Diese Stachelteile haben nur sehr kurze kleine freie Stachelspitzen, die dadurch entstehen, daß das Blechband in parallelen Reihen gelocht und das Blech zwischen den Löchern jeder Längsreihe mit einer Folge von jeweils zwei Löchern tangierenden, mit jedem folgenden Schnitt die Längsseite wechselnden Trennschnitten zu Bändern aufgeschnitten wird. Die Sperrwirkung derartiger Stachelbänder ist wesentlich geringer, zum Teil nicht hinreichend groß, jedoch ist die Herstellung solcher Stachelbänder wegen des billigeren und insbesondere auch in der Verarbeitung wesentlich günstigeren Materials erheblich preiswürdiger.

Der Erfindung liegt die Aufgabe zugrunde, ein Stachelband der eingangs genannten Art mit der diesem eigenen erhöhten Sperrwirkung zu schaffen, das preiswert und verhältnismäßig einfach herstellbar ist.

Diese Aufgabe löst das Stachelband nach der Erfindung durch die Merkmale des Anspruchs 1. Hinsichtlich bedeutsamer weiterer Ausgestaltungen wird auf die Ansprüche 2 bis 10 verwiesen.

Das Stachelband erfindungsgemäßer Ausbildung erbringt unter Verwendung des relativ billigen und leicht verarbeitbaren unlegierten Stahlblechs mit einem Bruchteil an Gestehungskosten und Bearbeitungsaufwand eine Sperrwirkung, die mindestens der der eingangs erörterten Stachelbänder aus Edelstahlblech gleich ist, wobei die Sickung der Stachelteile den Stachelspitzen eine Stabilität verleiht, welche die der Stachelspitzen aus Edelstahl übersteigt und damit gewährleistet, daß diese nicht ohne weiteres in eine unwirksame Lage um- oder verbogen werden können.

Die Sickungen können vordem Zerschneiden bzw. Zerstanzen des Bleches in die Stachelbänder durch zielgerechtes Vorprägen, aber auch danach durch Prägen oder Rollen in den Stachelteilen vorgesehen werden, wobei im letzteren Falle bevorzugt eine einzige Sicke je Stachelteil vorgesehen wird, die parallel zur Basiskante an und entlang oder in nahem Abstand zu dieser verläuft.

Die Sicken versteifen nicht nur die freien Stachelspitzen, sondern verschärfen diese zugleich und verfestigen darüber hinaus den Stachelteil in seiner Gesamtheit, wobei die Sperrwirkung dadurch erhöht sein kann, daß die Basiskanten der Stachelteile mit einer gedachten Längsmittellinie des Bandteils einen kleinen spitzen Winkel einschließen, der durch Biegeformung des Anschlußteils zwischen Stachel-und Bandteil erzeugt werden kann. Statt dessen oder zusätzlich können die Stachelspitzen der Stachelteile jeweils gemeinsam zu einer Seite oder abwechselnd zu entgegengesetzten Seiten hin aus dem Mittelbereich ihres Stachelteils abgebogen sein, so daß sich die unterschiedlichsten Ausrichtungen der Stachelspitzen im Raum erzielen lassen, durch welche die räumliche Sperrwirkung des einzelnen Bandstreifens bzw. der einzelnen Windung in einer Spirale erhöht und die Gefahren für Personen vergrößert werden, die den Versuch zur Durchdringung von Schutzanlagen aus solchen Stachelbändern unternehmen. Stachelbänder der erfindungsgemäßen Ausbildung können beidseits des Bandteils in Längsrichtung gegeneinander auf Lücke versetzt angeordnete Stachelteile oder aber Stachelteile aufweisen, die in an sich bekannter Weise beidseits des Bandteils einander unversetzt paarweise gegenüberliegen. Sie können jedoch auch lediglich einseitig mit Stachelteilen, dann jedoch vorzugsweise mit stark im Raum verschränkten Stachelspitzen, versehen sein. Solche Verschränkungen sind nicht nur durch Abbiegungen der Stachelspitzen gegenüber ihrem Mittelbereich, sondern insbesondere auch dadurch herbeiführbar, daß der ganze Stachelteil unter Verformung des Anschlußteils verdreht wird.

Stachelbänder der erfindungsgemäßen Ausbildung finden bevorzugt in Konfigurationen Anwendung, bei denen sie schraubenlinienförmig zu einer Spirale gewickelt sind, deren Spiralwindungen stellenweise miteinander verklammert sind. Statt dieser bekannten Konfiguration können sie jedoch auch in irgendeiner sonst geeigneten Verlaufsform verlegt werden, in welchem Fall die Bandteile als flache Streifen verbleiben können. Bevorzugt ist jedoch der Bandteil in bekannter Weise um einen längslaufenden Federstahldraht herumgebördelt, der formstabilisierend wirkt, einem Durchtrennen größeren Widerstand entgegengesetzt und bei spiraliger Verlegung das Rückstellvermögen gegen Auseinanderspreizen von Windungen erhöht sowie Schwingungen bei Berührungen begünstigt. Mehrere Ausführungsbeispiele des Gegenstands der Erfindung sind in der Zeichnung näher veranschaulicht. Im einzelnen zeigen :
Figur 1 eine Draufsicht auf einen Abschnitt eines Stachelbandes nach der Erfindung mit drei verschiedenen Ausgestaltungen der paarig angeordneten Stachelteile,
Figur 2 eine Seitenansicht zu Fig. 1, und
Figur 3 bis 5 Schnitt nach den Linien 111-111 bis V-V in Fig. 1.

Das aus unlegiertem Stahlblech bestehende, gegebenenfalls verzinkte Stachelband besteht gemäß Fig. 1 aus einem längslaufenden Bandteil 1 in Form eines zunächst flachen und dann um einen Federstahldraht 2 herumgebördelten Streifens und aus mit diesem einstückigen, in Abständen hintereinander angeordneten, vom Bandteil 1 seitlich vorstehenden Stachelteilen 3, 4 bzw. 5, 6 bzw. 7, 8.

Die Stachelteile bestehen unabhängig von ihrer in der Zeichnung dargestellten Endform und -ausrichtung in der Grundform aus gleichschenkeligen, sehr schlanken Dreiecken, die von einer außenliegenden, zunächst längsgerichteten Basiskante 9 verhältnismäßig großer Länge, insbesondere mehr als 5 cm, sowie von Schenkelkanten 10 begrenzt sind. Diese schließen mit den Basiskanten 9 sehr kleine spitze Basiswinkel, insbesondere solche unter 25°, z. B. 10°, ein und gehen lediglich nahe ihrem gedachten innenliegenden Schnittpunkt in einen Anschlußteil 11 über, der lediglich einen kurzen Verbindungssteg bildet.

Die Basiskanten 9 der Stachelteile 3 bis 8 schließen mit einer gedachten Längsmittellinie des Bandteils 1 einen kleinen spitzen Winkel ein, der durch eine geringfügige Verformung des Anschlußteile 11 hervorgerufen sein. kann. Die Stachelteile liegen dabei beidseits des Bandteils 1 einander unversetzt paarweise gegenüber, können jedoch bei beidseitiger Anordnung zum Bandteil 1 auch gegeneinander in Längsrichtung auf Lücke versetzt sein.

Die Stachelteile sind sämtlich mit die freien Stachelspitzen versteifenden Sicken versehen, die zugleich auch die Formstabilität der Stachelteile insgesamt erhöhen. Bei der Ausgestaltung der Stachelteile 3, 4 weisen diese jeweils zwei Sicken 12 auf, von denen jede entlang einer Schenkelkante 10 verläuft, welche die außenliegende Begrenzungskante der Sicke bildet. Die Stachelteile 5, 6 besitzen statt dessen jeweils eine einzige parallel zu und nahe neben ihrer Basiskante 9 verlaufende Sicke 13, während schließlich die Stachelteile 7, 8 derartige Sicken 14 besitzen, die parallel zu und entlang der Basiskante 9 verlaufen. Solche, vor der Endausrichtung der Stachelteile längslaufenden Sicken 13, 14 können durch ein kontinuierliches Hindurchführen der Stachelteile durch Rollenpaare gebildet werden, wohingegen die Sicken 12 durch Prägevorgänge mit Hilfe von Prägestempeln zu bilden sind.

Die Stachelspitzen 3' bzw. 4' der Stachelteile 3, 4 sind jeweils gemeinsam zu einer Seite ihres Stachelteils hin und dabei von Stachelteil zu Stachelteil gegenläufig aus dem Mittelbereich abgebogen, während die Stachelspitzen 7' bzw. 8' innerhalb ihres zugehörigen Stächelteils 7, 8 abwechselnd zu entgegengesetzten Seiten hin aus dem Mittelbereich ihres Stachelteils abgewinkelt sind. Die Abwinklungsrichtung wechselt dabei von Stachelteil zu Stachelteil innerhalb des gegenüberliegenden Paares. Die Stachelteile 5, 6 haben die einfachste Ausrichtung ohne jegliche Abbiegung.

Zusätzlich dazu oder statt dessen können die Stachelteile auch noch als Ganzes durch Querverdrehen ihrer Anschlußteile im Raum verschränkt werden, wie dies z. B. die strichpunktierten Linien 5', 6' in Fig. 2 verdeutliche. Der Verschränkungswinkel kann dabei weitgehend beliebig gewählt werden.

Für eine Verlegung zu Verhauen oder Sperren kann das erfindungsgemäße Stachelbandschraubenlinienförmig zu einer Spirale gewickelt sein, deren Spiralwindungen abwechselnd stellenweise miteinander verklammert sind, um so auch bei auseinandergezogenen Spiralwindungen eine Lagefixierung herbeizuführen, das Verlegen zu erleichtern und auch das Wiederzusammenfassen beim Entfernen zu verbessern.

## Patentansprüche

1. Stachelband aus Stahlblech, bestehend aus einem längslaufenden Bandteil (1) und aus mit diesem einstückigen, in Abständen hintereinander angeordneten, vom Bandteil seitlich vorstehenden Stachelteilen (3, 4 ; 5, 6 ; 7, 8), welche die Grundform von etwa gleichschenkeligen, sehr schlanken Dreiecken aufweisen, die zur Bildung langer freier Stachelspitzen von einer außenliegenden längsgerichteten Basiskante (9) verhältnismäßig großer Länge bei sehr kleinen Basiswinkeln von Schenkelkanten (10) begrenzt sind, die lediglich nahe ihrem gedachten innenliegenden Schnittpunkt in einen Anschlußteil (11) übergehen, dadurch gekennzeichnet, daß das Stachelband in an sich bekannter Weise aus unlegiertem Stahlblech besteht und die Stachelteile (3, 4 ; 5, 6, 7, 8) mit zumindest einer die freien Stachelspitzen versteifenden Sicke (12 ; 13 ; 14) versehen sind.

2. Stachelband nach Anspruch 1, dadurch gekennzeichnet, daß die Stachelteile (5 ; 6 ; 7 ; 8) jeweils eine einzige parallel zu und nahe neben oder entlang ihrer Basiskante (9) verlaufende Sicke (13 ; 14) aufweisen.

3. Stachelband nach Anspruch 1, dadurch gekennzeichnet, daß die Stachelteile (3, 4) jeweils zwei Sicken (12) aufweisen, von denen jede entlang einer Schenkelkante (10) verläuft.

4. Stachelband nach einem der Ansprüche 1 bis 3, dadurch gekennzeichnet, daß die Basiskanten (9) der Stachelteile (3, 4 ; 5, 6 ; 7, 8) mit einer gedachten Längsmittellinie des Bandteils (1) einen kleinen spitzen Winkel einschließen.

5. Stachelband nach einem oder mehreren der Ansprüche 1 bis 4, dadurch gekennzeichnet, daß die Stachelteile (3, 4 ; 5, 6 ; 7, 8) beidseits des Bandteils (1) in Längsrichtung gegeneinander auf Lücke versetzt angeordnet sind.

6. Stachelband nach einem oder mehreren der Ansprüche 1 bis 4, dadurch gekennzeichnet, daß die Stachelteile (3, 4 ; 5, 6 ; 7, 8) beidseits des Bandteils (1) einander unversetzt paarweise gegenüberliegen.

7. Stachelband nach einem oder mehreren der Ansprüche 1 bis 6, dadurch gekennzeichnet, daß die Stachelspitzen (3', 4' ; 7', 8') der Stacheiteile (3, 4 ; 7, 8) jeweils gemeinsam zu einer Seite oder abwechselnd zu entgegengesetzten Seiten hin aus dem Mittelbereich ihres Stachelteils abgebogen und/oder die Stachelteile gegenüber dem Bandteil (10) verschränkt sind.

8. Stachelband nach einem oder mehreren der Ansprüche 1 bis 7, dadurch gekennzeichnet, daß der Bandteil (1) in an sich bekannter Weise um einen längslaufenden Federstahldraht (2) herumgebördelt ist.

9. Stachelband nach Anspruch 8, dadurch gekennzeichnet, daß es in an sich bekannter Weise schraubenlinienförmig zu einer Spirale gewickelt ist, deren Spiralwindungen stellenweise miteinander verklammert sind.

10. Stachelband nach einem oder mehreren der Ansprüche 1 bis 9, dadurch gekennzeichnet, daß das unlegierte Stahlblech eine Dicke von etwa 0,5 mm aufweist, die Basiskante (9) der Stachelteile eine Länge von zumindest 5 cm besitzt und die Basiswinkel 25° unterschreiten.

## Claims

1. Barbed strip of sheet steel consisting of a strip portion (1) extending lengthwise and of barb members (3, 4 ; 5, 6 ; 7, 8) which are integral with said strip portion, disposed with spacing one behind the other and projecting laterally from the strip portion, and which have the basic shape of very slender substantially isosceles triangles which, in oder to form long free barb tips, are bounded by an external longitudinal base edge (9) of comparatively great length and, with very small base angles, by side edges (10) which merely close to their imaginary internal point of intersection merge into a connecting portion (11), characterised in that the barbed strip consists of unalloyed sheet steel in a manner known per se and the barb members (3, 4 ; 5, 6, 7, 8) are provided with at least one corrugation (12 ; 13 ; 14) stiffening the free barb tips.

2. Barbed strip as claimed in Claim 1, characterised in that the barb members (5 ; 6 ; 7 ; 8) each comprise a single corrugation (13 ; 14) extending parallel to and close beside or along their base edge (9).

3. Barbed strip as claimed in Claim 1, characterised in that the barb members (3, 4) each comprise two corrugations (12), each of which extends along a side edge (10).

4. Barbed strip as claimed in one of the Claims 1 to 3, characterised in that the base edges (9) of the barb members (3, 4 ; 5, 6 ; 7, 8) form a small acute angle with an imaginary longitudinal centre line of the strip portion (1).

5. Barbed strip as claimed in one or more of the Claims 1 to 4, characterised in that the barb members (3, 4; 5, 6 ; 7, 8) are staggered in relation to one another in longitudinal direction at each side of the strip portion (1).

6. Barbed strip as claimed in one or more of the Claims 1 to 4, characterised in that the barb members (3, 4 ; 5, 6 ; 7, 8) are situated opposite one another in pairs, without staggering, at each side of the strip portion (1).

7. Barbed strip as claimed in one or more of the Claims 1 to 6, characterised in that the barb tips (3', 4' ; 7', 8') of the barb members (3, 4 ; 7, 8) are bent out of the middle region of their barb member, jointly to one side or alternately to opposite sides and/or the barb members are set at an angle in relation to the strip portion (1).

8. Barbed strip as claimed in one or more of the Claims 1 to 7, characterised in that the strip portion (1) is beaded in a manner known per se round a spring steel wire (2) extending lengthwise.

9. Barbed strip as claimed in Claim 8, characterised in that it is helically wound, in a manner known per se, into a spiral, the spiral turns of which are clipped together in places.

10. Barbed strip as claimed in one or more of the Claims 1 to 9, characterised in that the unalloyed sheet steel has a thickness of about 0,5 mm, the base edge (9) of the barb members has a length of at least 5 cm and the base angles are less than 25°.

## Revendications

1. Ruban barbelé en tôle d'acier, formé d'un ruban longitudinal (1) et de dents (3, 4 ; 5, 6 ; 7, 8) en saillie latéralement sur le ruban, d'une pièce avec celui-ci et disposées les unes derrières les autres à intervalles, qui ont la forme de triangles très élancés à peu près isocèles qui, pour former de longues pointes libres, sont délimités par un côté de base longitudinal (9) extérieur d'une longueur relativement grande pour de très petits angles de base et par des bords de côté (10) qui se prolongent simplement dans une partie de liaison (11) près de leur point d'intersection intérieur imaginaire, caractérisé en ce qu'il est fait d'une manière connue d'une tôle d'acier non allié et les dents (3, 4 ; 5, 6 ; 7, 8) sont pourvues d'au moins une nervure (12 ; 13 ; 14) raidissant les pointes libres.

2. Ruban barbelé suivant la revendication 1, caractérisé en ce que les dents (5, 6 ; 7, 8) présentent chacune une nervure (13 ; 14) unique qui s'étend parallèlement à son bord de base (9) et tout à côté ou le long de ce dernier.

3. Ruban barbelé suivant la revendication 1, caractérisé en ce que les dents (3, 4) présentent chaque fois deux nervures (12) qui s'étendent chacune le long d'un bord de côté (10).

4. Ruban barbelé suivant l'une quelconque des revendications 1 à 3, caractérisé en ce que les bords de base (9) des dents (3, 4 ; 5, 6 ; 7, 8) forment un petit angle aigu avec un axe médian longitudinal imaginaire du ruban (1).

5. Ruban barbelé suivant l'une quelconque des revendications 1 à 4, caractérisé en ce que les dents (3, 4 ; 5, 6 ; 7, 8) des deux côtés du ruban (1) sont décalées en quinconce les unes par rapport aux autres des deux côtés du ruban (1) dans le sens longitudinal.

6. Ruban barbelé suivant l'une quelconque des revendications 1 à 4, caractérisé en ce que les dents (3, 4 ; 5, 6 ; 7, 8) sont disposées par paires non décalées des deux côtés du ruban (1).

7. Ruban barbelé suivant l'une quelconque des revendications 1 à 6, caractérisé en ce que les pointes (3', 4' ; 7', 8') des dents (3, 4 ; 7, 8) sont coudées toutes d'un côté ou en alternance des deux côtés de la zone médiane de leurs dents propres et/ou les dents sont décalées par rapport au ruban (10).

8. Ruban barbelé suivant l'une quelconque des revendications 1 à 7, caractérisé en ce que le ruban (1) est conformé d'une manière connue autour d'un fil longitudinal en acier à ressort (2).

9. Ruban barbelé suivant la revendication 8, caractérisé en ce qu'il est enroulé d'une manière connue hélicoïdalement en spirale, les spires étant localement cramponnées les unes aux autres.

10. Ruban barbelé suivant l'une quelconque des revendications 1 à 9, caractérisé en ce que la tôle d'acier non allié a une épaisseur d'environ 0,5 mm, le bord de base (9) des dents a une longueur d'au moins 5 cm et les angles de base dépassent 25°.
